# FASCICULE DE BREVET EUROPEEN

(11) **EP 1 348 100 B1**
(45) Date de publication et mention de la délivrance du brevet: **15.03.2006**
(21) Numéro de dépôt: 01989656.2
(22) Date de dépôt: 21.12.2001
(51) Int. Cl.: F28F 3/02

(54) **ECHANGEUR DE CHALEUR A PLAQUES BRASEES**
WÄRMETAUSCHER MIT GELÖTETEN PLATTEN
HEAT EXCHANGER WITH BRAZED PLATES

(30) Priorité: 28.12.2000 FR 0017178
(43) Date de publication de la demande: 01.10.2003
(73) Titulaire: L'air Liquide Société Anonyme pour l'étude et l'exploitation des procédés Georges Claude, 75321 Paris Cédex 07 (FR)
(72) Inventeur: TURGIS, Claire, F-92190 Meudon (FR); CHATEL, Fabienne, F-92170 Vanves (FR); WERLEN, Etienne, F-75015 Paris (FR); LEBAIN, Gilles, F-94320 Thiais (FR)
(74) Mandataire: Mercey, Fiona Susan
(86) Numéro de dépôt international: PCT/FR2001/004141
(87) Numéro de publication internationale: WO 2002/054000

(56) Documents cités:
- EP-A- 0 106 262
- DE-A- 3 227 146
- DE-U- 9 101 494
- US-A- 3 016 921
- US-A- 5 636 685

## Description

La présente invention est relative à un échangeur de chaleur à plaques brasées, dont les passages contiennent au moins une ailette ondulée du type comprenant en section transversale un motif répétitif ondulé qui s'étend entre deux plans extrêmes supérieur et inférieur définis par les plaques de l'échangeur.

L'invention s'applique en particulier aux échangeurs cryogéniques gaz-gaz des appareils de distillation d'air, tels que la ligne d'échange thermique principale de ces appareils, qui refroidit l'air entrant par échange de chaleur indirect avec les produits froide issus de la colonne de distillation.

Les ailettes ondulées en question sont largement utilisées dans les échangeurs de chaleurs à plaques brasées, qui présentent l'avantage d'offrir une grande surface d'échange thermique dans un volume relativement réduit, et d'être faciles à fabriquer. Dans ces échangeurs, les écoulements des fluides peuvent être à co-courant, à contre-courant ou croisés.

La Figure 1 des dessins annexés représente en perspective, avec des arrachements partiels, un exemple d'un tel échangeur de chaleur, de structure classique auquel s'applique l'invention. Il peut s'agir en particulier d'un échangeur de chaleur cryogénique.

L'échangeur de chaleur 1 représenté est constitué d'un empilement de plaques rectangulaires parallèles 2 toutes identiques, qui définissent entre elles une pluralité de passages pour des fluides à mettre en relation d'échange thermique indirect. Dans l'exemple représenté, ces passages sont successivement et. cycliquement des passages 3 pour un premier fluide, 4 pour un deuxième fluide et 5 pour un troisième fluide.

Chaque passage 3 à 5 est bordé de barres de fermeture 6 qui le délimitent en laissant libres des fenêtres 7 d'entrée/sortie du fluide correspondant. Dans chaque passage sont disposées des ondes-eatretoises ou ailettes ondulées 8 servant à la fois d'ailettes thermiques, d'entretoises entre les plaques, notamment lors du brasage et pour éviter toute déformation des plaques lors de la mise en oeuvre de fluides sous pression, et de guidage des écoulements des fluides.

L'empilement des plaques, des barres de fermeture et des ondes-entretoises est généralement réalisé en aluminium ou en alliage d'aluminium et est assemblé en une seule opération par brasage au four.

Des boîtes 9 d'entrée/sortie de fluide, de forme générale semi-cylindrique, sont ensuite soudées sur le corps d'échangeur ainsi réalisé de façon à coiffer les rangées de fenêtres d'entrée/sortie correspondantes, et elles sont reliées à des conduites 10 d'amenée et d'évacuation des fluides.

Il existe divers types d'ondes-entretoises 8. On peut ainsi citer les ailettes droites, à génératrices rectilignes, éventuellement perforées, les ailettes dites « herringbone », à génératrices sinueuses, les ailettes à persiennes, dont les jambes d'ondes présentent des rangées de crevés, et les ailettes à décalage partiel où « serrated ».

Dans ces diverses ailettes, la section transversale de l'onde peut être carrée, rectangulaire, triangulaire, sinusoïdale, etc.

US-A-3016921 décrit un échangeur selon le préambule de la revendication 1.

L'invention a pour but d'améliorer les performances thermiques des échangeurs à ailettes ondulées.

A cet effet, l'invention a pour objet un échangeur de chaleur à plaques brasées selon la revendication 1.
Selon d'autres aspects facultatifs :
- le sous-motif définit une sous-ondulation qui ne s'étend que sur une fraction de la distance qui sépare les deux plans extrêmes.
- le sous-motif comprend au moins une partie non-verticale situés à un niveau intermédiaire entre les deux plans extrêmes.
- le sous-motif comprend en outre des paires de pattes qui relient les parties non-verticales alternativement à un sommet d'ondes et à une base d'onde .
- les pattes sont verticales.
- le sous-motif comprend au moins: une surface d'échange additionnelle oblique.
- le sous-motif a une section en V.
- le sous-motif comprend un gradin adjacent à au moine certaines jambes du motif principal.
- l'ailette est à décalage partiel.
- les distances de décalage assurent un décalage du motif principal à la fois par rapport à lui-même et par rapport au sous-motif.
- le motif se retrouve tous les N rangs d'ondes, avec N ≥ 3 et en particulier N = 4.
- au moins certaines parties d'au moins certaines bases et/ou sous-motifs comportent une échancrure sur au moins un bord d'attaque et/où da fuite et sur au moins une partie de leur hauteur ou de leur largeur.
- la section transversale de l'onde est carrée, rectangulaire, triangulaire ou sinusoïdale.
- le motif ondulé de base est constant sur toute la longueur des deux plans extrêmes.

Dans ce qui suit, on s'intéressera essentiellement aux ailettes serrated , mais on comprendra que l'invention s'applique également aux' autres types d'ailettes décrits ci-dessus.

Des exemples de réalisation de l'invention vont maintenant être décrits en regard des dessins annexés, sur lesquels :
- la Figure 2 représente en perspective une ailette serrated conforme à l'invention;
- la Figure 3 est une vue en bout de cette ailette ;
- la figure 4 est une vue en bout d'une variante;
- la Figure 5 représente en perspective une autre ailette serrated suivant l'invention ;
- la Figure 6 est une vue en perspective éclatée de l'ailette de la Figure 5 ;
- la Figure 7 est une vue en bout de l'ailette de la Figure 5 ;et
- la Figure 8 est une vue en bout d'une autre ailette serrated suivant l'invention.

L'ailette serrated 1 représentée aux Figuras 2 et 3 possède une direction générale principale d'ondulation D1 et comprend un grand nombre de rangées d'ondes adjacentes toutes identiques 12A, 12B,..., orientées suivant une direction D2 perpendiculaire à la direction D1.

Pour la commodité de la description, on supposera que, comme représenté sur la Figure 2, les directions D1 et D2 sont horizontales, la même que les plaques 2 de l'échangeur.

Chaque rangée d'ondes 12 a, en section transversale perpendiculaire à D1, un motif de base M qui comporte deux jambes d'ondes 13 verticales. Vis-à-vis d'un sens général F d'écoulement du fluide suivant la direction D1 dans le passage considéré, chaque jambe comporte un bord d'attaque 14 et un bord de fuite 15. Les jambes sont reliées alternativement le long de leur bord supérieur par un sommet d'onde 16 rectangulaire, plan et horizontal, et le long de leur bord inférieur par une base d'onde 17 également rectangulaire, plane et horizontale.

Le motif de base M est modifié par un sous-motif M1 constitué par une saillie rectangulaire s'étendant vers le bas au milieu de chaque sommet 16 et vers le haut au milieu de chaque base 17.

Chaque sous-motif M1 est constitué d'une partie d'extrémité plane 18 située à mi-distance des plans extrêmes définis par les plaques 2 adjacentes, et deux pattes verticales 19 qui en relient les bords au sommet 16 ou à la base 17 correspondant.

Ainsi, chaque sous-motif forme un créneau qui pénètre entre les deux jambes 13 adjacentes. Ce créneau définit trois surfaces d'échange supplémentaires, à savoir une surface d'échange horizontale 20 et deux surfaces d'échange verticales 21.

Les rangées 12 sont décalées les unes par rapport aux autres suivant la direction D2, alternativement dans un sens et dans l'autre. En appelant « pas » la distance p qui sépare deux jambes 12 successives (en faisant abstraction de l'épaisseur e de la matière en feuille mince qui constitue l'onde), le décalage est p/6 alternativement dans un sens et dans l'autre, alors que la largeur du créneau M1 est p/3.

Ainsi, chaque rangée' 12 est reliée à la rangée 12 suivante par les sommets 16, suivant des segments de droite 22 de longueur p/6, et par les bases 17, suivant des segments de droites 23 de même longueur p/6. Les plans de décalage sont les plans verticaux tels que P_{AB} et les lignes de décalage, en vue de dessus, sont désignées par 24.

Par ailleurs, on désigne par l la longueur de chaque rangée 12 suivant la direction D1, cette longueur étant appelée « longueur de serration », et par h la hauteur de l'ailette.

En pratique, les formes des diverses parties des ondes peuvent différer plus ou moins des formes théoriques décrites ci-dessus, notamment en ce qui concerne la planéité et la forme rectangulaire des facettes 13 et 16 à 19, et la verticalité des facettes 13 et 19.

En vue en bout (Figure 3), les motifs M sont décalés latéralement par rapport à eux-mêmes et par rapport aux motifs M1, c'est-à-dire que les jambes 13 d'une rangée de serration 12 donnée apparaissent chacune entre une jambe 13 des rangées adjacentes et une patte 19 d'un sous-motif M1 voisin. Inversement, les pattes 19 de la même rangée. 12 apparaissent chacune soit entre deux pattes 19, soit entre une patte 19 et une jambe 13, des rangées 12 adjacentes.

Grâce à la présence des sous-motifs M1, la séparation de l'écoulement est augmentée au niveau de chaque ligne de décalage 24, ce qui accroît la différence de température entre le fluide et l'ailette et accroît ainsi le flux de chaleur échangé. La présence de bords d'attaque supplémentaires 20 et 21 génère de plus au sein du fluide des tourbillons qui favorisent le transfert de chaleur par convection vers le coeur de l'écoulement et non par conduction à travers la couche limite, ce qui est favorable à l'échange thermique.

La variante de la Figure 4 diffère de celle de la Figure 3 par une plus grande profondeur des créneaux M1, cette profondeur passant de h/2 à 2h/3 environ. On réduit de cette manière les zones d'écoulement préférentiel qui échappent à l'effet bénéfique des créneaux M1 décrit plus haut.

Dans le même objectif, les Figures 5 à 7 représentent une ailette serrated dont le motif M+M1 se retrouve non pas une rangée sur deux, mais une rangée sur N, avec N ≥ 3. Ceci permet d'augmenter la symétrie de l'écoulement. Dans l'exemple représenté, N = 4. On décrira par suite ci-dessous quatre rangées successives 12A à 12D.

Chaque rangée a, comme précédemment, un même motif de base M rectangulaire, comprenant des jambes verticales 13 espacées du pas p et reliées alternativement par un sommet d'ondes 16 de largeur p et par une base d'ondes 17 de même largeur p. Le motif M est modifié par un sous-motif MlA à M1D.
- sous-motif MIA : dans chaque ondulation ouverte vers le haut, la partie inférieure de la jambe 13 de droite est déformée par un gradin qui comporte une partie horizontale 24 située à mi-hauteur de la jambe et une partie verticale 25 située à mi-distance entre cette jambe et l'autre jambe de l'ondulation. Ainsi, la moitié inférieure de la jambe et la moitié de droite de la base d'onde adjacente sont supprimées, comme indiqué en traits mixtes.
- sous-motif M1B : dans chaque ondulation ouverte vers le bas, la partie supérieure de la jambe 13 de gauche est déformée par un gradin analogue, c'est à dire rectangulaire et de dimensions p/2 et h/2.
- sous-motif M1C : dans chaque ondulation ouverte vers le haut, la partie inférieure de la jambe 13 de gauche est déformée par un gradin analogue. Ce sous-motif est donc symétrique par rapport au sous-motif M1A.
- sous-motif M1D : dans chaque ondulation ouverte vers le bas, la partie supérieure de la jambe 13 de droite est déformée par un gradin analogue. Ce sous-motif est donc symétrique par rapport au sous-motif M1B.

Par ailleurs, dans ce mode de réalisation, le décalage d'une rangée à la suivante est p/2, alternativement dans un sens et dans l'autre. On a indiqué sur les Figures 5 et 6 deux plans verticaux voisins P1 et P2, pour faciliter la compréhension de la structure de l'ailette.

Le mode de réalisation de la Figure 8 est dérivé de celui de la Figure 3 par le fait que chaque sous-motif M1 est triangulaire et non plus rectangulaire ou carré. Il introduit ainsi dans chaque onde deux bords d'attaque obliques 25, symétriques par rapport au plan vertical de symétrie P de l'onde.

Dans l'exemple représenté, la hauteur du triangle est h/2, mais, comme précédemment, elle peut avoir une valeur différente, notamment supérieure à h/2 pour réduire les zones d'écoulement préférentiel.

Dans tous les exemples ci-dessus, on obtient des performances thermiques élevées de l'échangeur, avec un écoulement fortement divisé et turbulent et de configuration bidimensionnelle, voire tridimensionnelle.

On remarque que la fabrication des ailettes peut être réalisée par simple pliage d'un produit plat à la presse ou à la molette, comme pour les ailettes ondulées, notamment serrated, classiques. En effet, les surfaces sont toutes développables, de sorte qu'il suffit d'adapter le profil des outils de pliage.

La présence des sous-motifs M1 provoque des restrictions de passage au niveau des lignes de décalage, et donc des pertes de charge. On peut éventuellement réduire ces pertes de charge en prévoyant des échancrures judicieusement placées dans au moins certains bords d'attaque et/ou de fuite des motifs M et/ou M1. Ces échancrures seront de préférence situées en regard des bords d'attaques et/ou de fuite des sous-motifs M1, ou dans ceux-ci, comme indiqué en traits mixtes en 26 sur la Figure 2 .

Quel que soit la type d'ailette, celle-ci peut être réalisée à partir soit d'une tôle pleine, soit d'une tôle perforée ou munie autrement de lumières.

## Revendications

1. Echangeur de chaleur à plaques brasées, du type comprenant un empilement de plaques parallèles (2) qui définissent une pluralité de passages (3 à 5) de circulation de fluides de forme générale plate, des barres de fermeture (6) qui délimitent ces passages, et des ailettes ondulées (8) disposées dans les passages, au moins une partie des ailettes ondulées (8) étant du type comprenant en section transversale un motif répétitif ondulé qui s'étend entré deux plans extrêmes supérieur et inférieur définis par deux plaques adjacentes de l'échangeur, le motif comprenant un motif ondulé de base (M) comprenant des jambes d'ondes (13) reliées par des sommets d'ondes (16) et des bases d'ondes (17) **caractérisé en ce que** ce motif de base est modifié par un sous-motif (M1) qui définit, entre au moins certaines paires de jambes d'ondes, des surfaces d'échange additionnelles (20, 21) situées à un niveau intermédiaire entre les deux plans extrêmes.

2. Echangeur suivant la revendication 1, **caractérisé en ce que** le sous-motif (M1) définit une sous-ondulation qui ne s'étend que sur une fraction de la distance qui sépare les deux plans extrêmes.

3. Echangeur suivant la revendication 1 ou 2, **caractérisé en ce que** le sous-motif comprend au moins une partie non-verticale (18) située à un niveau intermédiaire entre les deux plans extrêmes.

4. Echangeur suivant la revendication 3, **caractérisé en ce que** le sous-motif (M1) comprend en outre des paires de pattes (19) qui relient les parties non-verticales (18) alternativement à un sommet d'ondes (16) et à une base d'onde (17).

5. Echangeur suivant la revendication 4,
**caractérisé en ce que** les pattes (19) sont verticales.

6. Echangeur suivant la revendication 1 ou 2, **caractérisé en ce que** le sous-motif (M1) comprend au moins une surface d'échange additionnelle oblique (25).

7. Echangeur suivant la revendication 6, **caractérisé en ce que** le sous-motif (M1) a une section en V.

8. Echangeur suivant la revendication 1 ou 2, **caractérise en ce que** le sous-motif (M1) comprend un gradin (24,25) adjacent à au moins certaines jambes (13) du motif principal (M).

9. Echangeur suivant l'une quelconques des revendications 1 à 8, **caractérisé en ce que** l'ailette (11) est à décalage partiel.

10. Echangeur suivant la revendication 9, **caractérisé en ce que** les distances de décalage assurent un décalage du motif principal (M) à la fois par rapport à lui-même et par rapport au sous-motif (M1).

11. Echangeur suivant la revendication 10, **caractérisé en ce que** le motif (M,M1) se retrouve tous les N rangs d'ondes, avec N ≥ 3.

12. Echangeur suivant la revendication 11, **caractérisé en ce que** N - 4.

13. Echangeur suivant l'une quelconque des revendications 1 à 12, **caractérisé en ce qu'**au moins certaines parties d'au moins certaines bases (M) et/ou sous-motifs (M1) comportent une échancrure (26) sur au moins un bord d'attaque et/ou de fuite et sur au moins une partie de leur hauteur ou de leur largeur.

## Claims

1. Brazed-plate heat exchanger, of the type comprising a stack of parallel plates (2) which define a plurality of generally flat-shaped fluid flow passages (3 to 5), closure bars (6) which define these passages, and corrugated fins (8) placed in the passages, at least some of the corrugated fins (8) being of the type comprising, in cross section, a repeated corrugated pattern extending between two upper and lower extreme planes defined by two adjacent plates of the exchanger, the pattern comprising a basic corrugated pattern (M) comprising corrugation wave legs (13) connected by corrugation wave crests (16) and corrugation wave troughs (17), **characterized in that** this basic pattern is modified by a subpattern (M1) which defines, between at least some pairs of corrugation wave legs, additional exchange surfaces (20, 21) located at an intermediate level between the two extreme planes.

2. Exchanger according to Claim 1, **characterized in that** the subpattern (M1) defines a subcorrugation which extends only over a portion of the distance which separates the two extreme planes.

3. Exchanger according to Claim 1 or 2, **characterized in that** the subpattern comprises at least one non-vertical part (18) located at an intermediate level between the two extreme planes.

4. Exchanger according to Claim 3, **characterized in that** the subpattern (M1) further comprises pairs of limbs (19) which connect the non-vertical parts (18) alternately to a corrugation wave crest (16) and to a corrugation wave trough (17).

5. Exchanger according to Claim 4, **characterized in that** the limbs (19) are vertical.

6. The exchanger according to Claim 1 or 2, **characterized in that** the subpattern (M1) comprises at least one additional oblique exchange surface (25).

7. Exchanger according to Claim 6, **characterized in that** the subpattern (M1) has a V-shaped section.

8. Exchanger according to Claim 1 or 2, **characterized in that** the subpattern (M1) comprises a step (24, 25) adjacent to at least some legs (13) of the main pattern (M).

9. Exchanger according to any one of Claims 1 to 8, **characterized in that** the fin (11) is partially offset.

10. Exchanger according to Claim 9, **characterized in that** the offset distances ensure that the main pattern (M) is offset both with respect to itself and with respect to the subpattern (M1).

11. Exchanger according to Claim 10, **characterized in that** the pattern (M, M1) repeats every N rows of corrugation waves, where N ≥ 3.

12. Exchanger according to Claim 11, **characterized in that** N = 4.

13. Exchanger according to any one of Claims 1 to 12, **characterized in that** at least some parts of at least some basic patterns (M) and/or subpatterns (M1) comprise a notch (26) in at least one leading and/or trailing edge and in at least part of their height or their width.

## Patentansprüche

1. Wärmetauscher mit gelöteten Platten von der Art, die einen Stapel von parallelen Platten (2), die mehrere Fluidzirkulationsdurchlässe (3 bis 5) von im Allgemeinen flacher Form definieren, Verschlussleisten (6), die diese Durchlässe begrenzen, und gewellte Rippen (8) aufweist, die in den Durchlässen angeordnet sind, wobei mindestens ein Teil der gewellten Rippen (8) von der Art ist, die im Querschnitt ein sich wiederholendes Wellenmuster aufweist, das sich zwischen zwei Endebenen, einer oberen und einer unteren, erstreckt, die von zwei benachbarten Platten des Wärmetauschers definiert werden, wobei das Muster ein Basiswellenmuster (M) aufweist, das Wellenbeine (13) enthält, die durch Wellenscheitel (16) und Wellengründe (17) verbunden werden, **dadurch gekennzeichnet, dass** dieses Basismuster durch ein Untermuster (M1) verändert wird, das zwischen zumindest bestimmten Paaren von Wellenbeinen zusätzliche Austauschflächen (20, 21) definiert, die sich auf einer Zwischenhöhe zwischen den beiden Endebenen befinden.

2. Tauscher nach Anspruch 1, **dadurch gekennzeichnet, dass** das Untermuster (M1) eine Unterwellenform definiert, die sich nur über einen Bruchteil der Entfernung erstreckt, die die beiden Endebenen trennt.

3. Tauscher nach Anspruch 1 oder 2, **dadurch gekennzeichnet, dass** das Untermuster mindestens einen nicht senkrechten Bereich (18) aufweist, der sich auf einer Zwischenhöhe zwischen den beiden Endebenen befindet.

4. Tauscher nach Anspruch 3, **dadurch gekennzeichnet, dass** das Untermuster (M1) außerdem Paare von Laschen (19) aufweist, die die nicht senkrechten Bereiche (18) abwechselnd mit einem Wellenscheitel (16) bzw. einem Wellengrund (17) verbinden.

5. Tauscher nach Anspruch 4, **dadurch gekennzeichnet, dass** die Laschen (19) senkrecht sind.

6. Tauscher nach Anspruch 1 oder 2, **dadurch gekennzeichnet, dass** das Untermuster (M1) mindestens eine zusätzliche schräge Austauschfläche (25) aufweist.

7. Tauscher nach Anspruch 6, **dadurch gekennzeichnet, dass** das Untermuster (M1) einen V-förmigen Querschnitt hat.

8. Tauscher nach Anspruch 1 oder 2, **dadurch gekennzeichnet, dass** das Untermuster (M1) eine Stufe (24, 25) aufweist, die mindestens bestimmten Beinen (13) des Hauptmusters (M) benachbart ist.

9. Tauscher nach einem der Ansprüche 1 bis 8, **dadurch gekennzeichnet, dass** die Rippe (11) teilversetzt ist.

10. Tauscher nach Anspruch 9, **dadurch gekennzeichnet, dass** die Versetzabstände ein Versetzen des Hauptmusters (M) sowohl zu sich selbst als auch zum Untermuster (M1) gewährleisten.

11. Tauscher nach Anspruch 10, **dadurch gekennzeichnet, dass** das Muster (M, M1) sich alle N Reihen von Wellen wieder findet, mit N ≥ 3.

12. Tauscher nach Anspruch 11, **dadurch gekennzeichnet, dass** N = 4.

13. Tauscher nach einem der Ansprüche 1 bis 12, **dadurch gekennzeichnet, dass** mindestens bestimmte Bereiche mindestens bestimmter Basismuster (M) und/oder Untermuster (M1) einen Ausschnitt (26) auf mindestens einem vorderen und/oder hinteren Rand und auf mindestens einem Teil ihrer Höhe oder ihrer Breite aufweisen.
